# FASCICULE DE BREVET EUROPEEN

(11) **EP 1 617 740 B1**
(45) Date de publication et mention de la délivrance du brevet: **28.02.2007**
(21) Numéro de dépôt: 04742571.5
(22) Date de dépôt: 23.04.2004
(51) Int. Cl.: A43D 3/02, A43D 3/10

(54) **FORME EN PLUSIEURS PARTIES POUR LA FABRICATION DE CHAUSSURES**
MEHRTEILIGER LEISTEN FÜR SCHUHWERKHERSTELLUNG
MULTI-PART LAST FOR MANUFACTURING SHOES

(30) Priorité: 25.04.2003 FR 0305123
(43) Date de publication de la demande: 25.01.2006
(73) Titulaire: ETABLISSEMENTS ACTIS, 38730 Le Pin (FR)
(72) Inventeur: BLANC, Roger, F-38730 LE PIN (FR)
(74) Mandataire: Maureau, Philippe
(86) Numéro de dépôt international: PCT/FR2004/001001
(87) Numéro de publication internationale: WO 2004/095964

(56) Documents cités:
- DE-A- 10 319 593
- DE-U- 8 914 796
- DE-U- 9 003 098
- US-A- 3 863 284
- US-A- 4 575 889

## Description

La présente invention a pour objet une forme en plusieurs parties pour la fabrication de chaussures et une machine comprenant une telle forme.

Pour faciliter la mise en place ou le retrait de tiges constitutives de chaussures sur des formes, il est connu des réaliser des formes dont la partie arrière ou emboîtage est distincte de la partie principale. Généralement le montage de la partie arrière sur la partie principale est réalisé à l'aide de biellettes permettant d'amener la partie arrière au-dessus de la partie principale, pour réduire la section de passage de l'ensemble, facilitant la mise en place et le retrait de tiges hautes, notamment destinées à la réalisation de bottes, qui ont un passage étroit.

Une telle forme, si elle présente l'avantage d'une réduction de sa section pour la mise en place et le retrait de tiges, présente l'inconvénient que l'actionnement doit être réalisé manuellement, avec une mise en oeuvre qui est longue et pénible.

Le problème technique à la base de l'invention est de réaliser une forme en plusieurs parties, qui puisse passer d'une position normale d'utilisation à une position rétractée de façon simple et rapide, avec possibilité d'automatisation de ce passage d'une position à l'autre.

A cet effet, la forme qu'elle concerne est du type selon le document US4575889 comprenant une partie principale montée sur un support équipé de moyens de préhension et une partie arrière montée déplaçable par rapport à la partie principale entre une position dans laquelle elle constitue la forme avec la partie principale pour les opérations de réalisation de la chaussure et une position dans laquelle la partie arrière est déplacée relativement à la partie principale dans un sens d'escamotage sous celle-ci, la partie arrière et la partie principale sont jointives le long d'une surface circulaire d'axe horizontal situé au-dessus et du côté avant de la forme.

Selon l'invention, cette forme est caractérisée en ce que :
- la partie arrière est munie d'un étrier en forme générale de U déformable élastiquement, dont les branches sont destinées à venir se verrouiller sur le support de la forme,
- des moyens étant prévus pour assurer le dégagement de l'étrier vis-à-vis du support, et le déplacement de la partie arrière vis-à-vis de la partie principale jusqu'à une position escamotée, et inversement.

L'étrier assure la solidarisation entre la partie arrière de la forme et le support, en position de travail. Pour passer de la position de travail à la position rétractée, la partie arrière est prise en charge par le manipulateur, est désolidarisée du support de la partie principale, et amenée en position escamotée, sensiblement dans le prolongement de la partie principale.

Suivant une caractéristique de l'invention, l'étrier est métallique.

Avantageusement, les branches de l'étrier comportent chacune au moins un trou destiné à permettre l'engagement d'au moins un doigt du support, en position verrouillée de l'étrier sur le support, tandis que l'étrier comporte un doigt de centrage destiné à venir s'engager dans un trou du support, en position verrouillée de la partie arrière de la forme sur le support.

Cet agencement assure une excellente solidarisation de l'étrier et par suite de la partie arrière de la forme avec le support. L'élasticité des branches de l'étrier assure le maintien de l'étrier sur le support en position montée de la partie arrière sur le support, alors que l'écartement de ses branches permet de dégager celles-ci par rapport aux doigts de retenue sur le support avant déplacement de la partie arrière par rapport à la partie principale de la forme.

Suivant une autre caractéristique de l'invention l'étrier est monté de façon amovible sur la partie arrière de la forme par engagement dans une fente ménagée dans cette partie arrière ou dans une pièce solidaire de celle-ci.

Cette interchangeabilité de l'étrier est intéressante car permettant son remplacement en cas d'usure.

Suivant une autre caractéristique de l'invention les surfaces courbes de contact de la partie principale et de la partie arrière de la forme sont munies respectivement d'une nervure et d'une rainure de guidage dans le plan de déplacement de ces deux parties l'une par rapport à l'autre.

Avantageusement, les zones d'extrémités des deux branches de l'étrier sont décalées vers l'extérieur, parallèlement aux plans respectifs des deux branches. Ces zones d'extrémités facilitent la préhension des branches par un manipulateur, dans la mesure où ces zones d'extrémité sont décollées du support de la partie principale de la forme.

Suivant un autre aspect de l'invention, les moyens prévus pour assurer le dégagement de l'étrier vis-à-vis du support et le déplacement de la partie arrière par rapport à la partie principale sont constitués par un manipulateur extérieur, c'est-à-dire indépendant de la partie principale de la forme, assurant la prise des extrémités des branches de l'étrier, leur désolidarisation vis-à-vis du support, puis le déplacement de la partie arrière de la forme relativement à la partie principale suivant un mouvement de pivotement.

Avantageusement dans ce cas, le manipulateur comprend deux fourches qui, destinées à venir saisir les zones d'extrémité des deux branches de l'étrier, sont associées à des vérins permettant d'écarter et de saisir les branches pour les dégager du support de la forme, les fourches étant elles-mêmes montées sur un support fixé sur au moins un bras monté pivotant autour de l'axe sur lequel est centrée la surface courbe de jonction entre les parties principale et arrière de la forme.

En fin de course de pivotement de la partie arrière de la forme par rapport à la partie principale, la partie arrière se trouve relativement éloignée de la partie principale du fait que la partie arrière se déplace selon une surface courbe, alors que la face inférieure de la forme forme un angle avec la surface courbe de raccordement.

Afin de rendre l'ensemble plus compact, en fin de course de pivotement, le manipulateur déplace la partie arrière de la forme suivant un mouvement de translation, pour la plaquer contre la face inférieure de la partie principale.

Suivant une possibilité, l'axe de pivotement du bras portant les fourches du manipulateur est monté dans une lumière allongée permettant, à l'aide d'un vérin, le déplacement de cet axe, des fourches et de la partie arrière de la forme en direction de la face inférieure de la partie principale de celle-ci, en fin du mouvement de pivotement de la partie arrière.

De toute façon l'invention sera bien comprise à l'aide de la description qui suit, en référence au dessin schématique annéxé représentant, à titre d'exemples non limitatifs, une forme d'exécution de cette forme, et une forme d'exécution d'un manipulateur qui lui est associé.
Figure 1 est une vue en perspective de cette forme en position d'utilisation,
Figure 2 est une vue en perspective des deux parties principale et arrière de cette forme en position démontée,
Figures 3 à 5, sont trois vues schématiques de côté représentant la forme, respectivement en condition d'utilisation, en cours de déplacement de la partie arrière vis-à-vis de la partie principale et en fin de déplacement de la partie arrière vis-à-vis de la partie principale.
Figure 6 est une vue en perspective d'un manipulateur destiné à la prise en charge et au déplacement de la partie arrière relativement à la partie principale.

La figure 1 représente une forme comprenant une partie principale 2 montée sur un support 3, le support étant lui-même équipé, du côté opposé à la forme, de moyens de préhension et de manipulation 4.

La partie principale de la forme est complétée par une partie arrière 5, les parties principale 2 et arrière 5 étant jointives suivant une surface circulaire 6 orientée du haut de la tige vers le bas et de l'avant vers l'arrière, le centre de cette surface 6 étant situé du côté de l'avant de la forme et au-dessus de celle-ci, le terme "dessus" étant considéré comme étant le dessus vis-à-vis d'une chaussure et non pas de la forme en position représentée à la figure 1.

Au niveau de la surface de jonction 6, la partie principale de la forme comporte une nervure de guidage 7, tandis que la partie arrière comporte une rainure de guidage 8. La partie arrière 5 est équipée d'une pièce 9 comportant, du côté avant, une fente 10 destinée au montage d'une pièce 12 en forme d'étrier. Cette pièce 12 en forme d'étrier est métallique et obtenue à partir d'une feuille métallique ou bande métallique plate, pliée en forme générale de U. La fixation est réalisée au niveau de la branche centrale 13 du U qui est engagée dans la fente 10. Les deux branches latérales 14 du U s'étendent parallèlement l'une à l'autre et sont destinées à venir recouvrir les deux parois latérales du support 3. Ce support 3 présente, sur ses deux parois latérales, deux doigts 15 faisant saillie vers l'extérieur destinés à venir s'engager dans deux trous 16 ménagés dans les branches 14 du U. Pour réaliser le positionnement de la partie arrière 5 de la forme sur le support 3, la partie arrière de la forme ou plus précisément la pièce 9 qui lui est associée comporte un doigt de centrage 17 destiné à venir s'engager dans un trou de centrage 18 ménagé dans le support. Les zones d'extrémités 19 des branches 14, sont parallèles aux branches mais décalées vers l'extérieur, de façon à ne pas être en contact avec les parois latérales du support 3, en position montée de l'étrier sur le support.

Il est compréhensible que dans la position représentée à la figure 1, la partie arrière 5 de la forme est parfaitement maintenue par rapport à la partie principale 2 de celle-ci grâce à l'étrier 12 dont les branches viennent se plaquer de façon élastique contre les parois latérales du support 3, avec engagement des doigts 15 dans les trous 16 des branches et engagement du doigt de centrage 17 dans le trou de centrage 18 du support. Il est également compréhensible que par écartement des branches 14 sous l'effet d'une déformation élastique de l'étrier 12, il est possible de dégager les branches des doigts 15 du support en vue de réaliser un escamotage de la partie arrière 5 de la forme, relativement à la partie principale 2 de celle-ci.

La figure 3 représente la partie arrière de la forme fixée sur le support et associée à la partie principale, en position de travail.

Lorsque la partie arrière 5 de la forme doit être dégagée par rapport à la partie principale 2, les branches 12 de l'étrier sont écartées pour désolidariser la partie arrière du support 3, puis la partie arrière est déplacée suivant un mouvement de pivotement autour d'un axe A, comme montré à la figure 4, le déplacement étant effectué le long de la surface de jonction 6, et le guidage latéral d'une pièce par rapport à l'autre étant assuré, si besoin est, par coopération de la nervure de guidage 7 de la partie principale 2 et de la rainure de guidage 8 de la partie arrière 5. Le pivotement est réalisé jusque dans la position représentée en traits mixtes à la figure 5. Compte tenu de la forme de la face inférieure de la partie principale 2 et du déplacement de la partie arrière 5 suivant un arc de cercle, la partie arrière se trouve à une certaine distance de la partie principale. Pour rendre l'ensemble plus compact, il est procédé à un déplacement en translation de la partie arrière 5 en direction de la partie principale 2, l'axe A étant déplacé jusqu'à la position B. Dans cette position, la partie arrière 5 est quasiment plaquée contre la face inférieure de la partie principale 2, conduisant à un ensemble très compact.

Le mouvement de déplacement de la partie arrière est réalisé à l'aide d'un manipulateur qui est illustré à la figure 6.

Le manipulateur 22 comporte une zone de réception d'une palette 23 sur laquelle est montée la forme, par l'intermédiaire de ses moyens de préhension et de manipulation 4. Dans la position représentée à la figure 6, une palette 23 équipée d'une forme n'est pas encore dans la position de travail. La position de travail correspond à la position de fin de course dans laquelle la palette est située de telle façon que des pinces 24 actionnées par des vérins 25 viennent bloquer les moyens 4 de préhension du support de la forme. Les zones d'extrémités 19 des branches 14 de l'étrier 12 viennent s'engager dans des fourches 26 pouvant être actionnées chacune par un vérin 27, les deux fourches permettant d'écarter les branches 14 et de les bloquer, notamment par introduction d'ergots, non représentés, dans des ouvertures oblongues 28 des branches 14 de l'étrier. L'ensemble portant les fourches 26 est monté à l'extrémité de deux bras 28 pivotant autour d'un axe 29 sous l'action de deux vérins 30. Il est à noter que l'axe 29 est disposé dans une lumière 32 et déplaçable sous l'action de vérins, non représentés, entre les positions A, qui correspond à la position de la figure 6 et la position B, représentée à la figure 5.

En pratique, pour réaliser le passage d'une position normale de la forme à une position escamotée de la partie arrière 5 de celle-ci, la palette 23 est amenée en butée dans la zone du manipulateur 22, les pinces 24 sont resserrées pour bloquer les éléments de préhension 4, les fourches 26 sont actionnées pour écarter les branches 14, puis l'ensemble des fourches et des bras 28 pivote, dans la position A de l'axe 29, jusqu'à amener la partie arrière de la forme dans la position représentée en traits mixtes à la figure 5. L'axe 29 des bras 28 est alors déplacé jusque dans la position B, pour déplacer, par un mouvement de translation correspondant, la partie arrière 5 de la forme jusque dans la position représentée en traits pleins à la figure 5. Une tige peut alors être montée sur la forme, ou retirée de celle-ci dans l'hypothèse inverse. Le retour de la partie arrière en position fixée sur le support est effectué par une opération inverse.

Comme il ressort de ce qui précède, l'invention apporte une grande amélioration à la technique existante en fournissant une forme et un manipulateur associé à cette forme, de structure simple, permettant un escamotage optimal de la partie arrière de la forme par rapport à la partie principale de celle-ci, et permettant une automatisation des mouvements.

Comme il va de soi l'invention ne se limite pas aux seules formes d'exécution de cette forme et de ce manipulateur, décrites ci-dessus à titre d'exemples, elle en embrasse au contraire toutes les variantes.

## Revendications

1. Forme en plusieurs parties pour la fabrication de chaussures, comprenant une partie principale (2) montée sur un support (3) équipé de moyens de préhension (4) et une partie arrière (5) montée déplaçable par rapport à la partie principale (2) entre une position dans laquelle elle constitue la forme avec la partie principale pour les opérations de réalisation de la chaussure et une position dans laquelle la partie arrière est déplacée relativement à la partie principale dans un sens d'escamotage sous la partie principale, la partie arrière (5) et la partie principale (2), sont jointives le long d'une surface circulaire (6) d'axe horizontal situé au-dessus et du côté avant de la forme,
**caractérisée en ce que** :
- la partie arrière (5) est munie d'un étrier (12) en forme générale de U déformable élastiquement dont les branches (14) sont destinées à venir se verrouiller sur le support (3) de la forme,
- des moyens étant prévus pour assurer le dégagement de l'étrier (12) vis-à-vis du support (3) et le déplacement de la partie arrière (5) vis-à-vis de la partie principale (2) jusqu'à une position escamotée, et inversement.

2. Forme selon la revendication 1, **caractérisée en ce que** l'étrier (12) est métallique.

3. Forme selon l'une des revendications 1 et 2, **caractérisée en ce que** les branches (14) de l'étrier (12) comportent chacune au moins un trou (16) destiné à permettre l'engagement d'au moins un doigt (15) du support (3) en position verrouillée de l'étrier (12) sur le support (3).

4. Forme selon l'une des revendications 1 à 3, **caractérisée en ce que** la branche centrale (13) de l'étrier (12) comporte un doigt de centrage (17) destiné à venir s'engager dans un trou (18) du support (3), en position verrouillée de la partie arrière (5) de la forme sur le support (3).

5. Forme selon l'une des revendications 1 à 4, **caractérisée en ce que** l'étrier (12) est monté de façon amovible sur la partie arrière (5) de la forme par engagement dans une fente (10) ménagée dans cette partie arrière ou dans une pièce (10) solidaire de celle-ci.

6. Forme selon l'une des revendications 1 à 5, **caractérisée en ce que** les surfaces courbes (6) de contact de la partie principale (2) et de la partie arrière (5) de la forme sont munies respectivement d'une nervure (7) et d'une rainure (8) de guidage dans le plan de déplacement de ces deux parties l'une par rapport à l'autre.

7. Forme selon l'une des revendications 1 à 6, **caractérisée en ce que** les zones d'extrémités (19) des deux branches (14) de l'étrier (12) sont décalées vers l'extérieur, parallèlement aux plans respectifs des deux branches.

8. Machine pour la fabrication des chaussures, comprenant une forme selon l'une des revendications 1 à 7 et un manipulateur extérieur, **caractérisée en ce que** les moyens prévus pour assurer le dégagement de l'étrier vis-à-vis du support et le déplacement de la partie arrière par rapport à la partie principale sont constitués par un manipulateur extérieur (22), c'est-à-dire indépendant de la partie principale (2) de la forme, assurant la prise des extrémités des branches (14) de l'étrier, leur désolidarisation vis-à-vis du support, puis le déplacement de la partie arrière (5) de la forme relativement à la partie principale (2) suivant un mouvement de pivotement.

9. Machine selon la revendication 8, **caractérisée en ce que** le manipulateur comprend deux fourches (26) qui, destinées à venir saisir les zones d'extrémité (19) des deux branches (14) de l'étrier (12), sont associées à des vérins (27) permettant d'écarter et de saisir les branches (14) pour les dégager du support de la forme, les fourches étant elles-mêmes montées sur un support fixé sur au moins un bras (28) monté pivotant autour de l'axe (29) sur lequel est centrée la surface courbe (6) de jonction entre les parties principale et arrière de la forme.

10. Machine selon l'une des revendications 8 et 9, **caractérisée en ce qu'**en fin de course de pivotement, le manipulateur (22) déplace la partie arrière de la forme (5) suivant un mouvement de translation, pour la plaquer contre la face inférieure de la partie principale (2).

11. Machine selon la revendication 10, **caractérisée en ce que** l'axe de pivotement (29) du bras (28) portant les fourches (26) du manipulateur (22) est monté dans une lumière allongée (23) permettant, à l'aide d'un vérin, le déplacement de cet axe, des fourches et de la partie arrière de la forme en direction de la face inférieure de la partie principale (2) de celle-ci, en fin du mouvement de pivotement de la partie arrière (5).

## Claims

1. Multi-part last for the manufacture of shoes, comprising a main part (2) mounted on a support (3) equipped with holding means (4) and a rear part (5) mounted so that it can move with respect to the main part (2) between a position in which it forms the last with the main part for operations of producing the shoe and a position in which the rear part is displaced relative to the main part in a direction of retraction under the main part,
the rear part (5) and the main part (2) meet along a circular surface (6) of horizontal axis situated above and on the front side of the last,
**characterized in that**:
- the rear part (5) is equipped with a clip (12) in the overall shape of a U that is elastically deformable and the branches (14) of which are intended to lock onto the last support (3),
- means being provided for disengaging the clip (12) from the support (3) and displacing the rear part (5) with respect to the main part (2) into a retracted position, and vice versa.

2. Last according to Claim 1, **characterized in that** the clip (12) is made of metal.

3. Last according to one of Claims 1 and 2, **characterized in that** the branches (14) of the clip (12) each comprise at least one hole (16) for the engagement of at least one finger (15) belonging to the support (3) when the clip (12) is in the position in which it is locked onto the support (3).

4. Last according to one of Claims 1 to 3, **characterized in that** the central branch (13) of the clip (12) comprises a centring finger (17) intended to engage in a hole (18) belonging to the support (3) when the rear part (5) of the last is in the position in which it is locked onto the support (3).

5. Last according to one of Claims 1 to 4, **characterized in that** the clip (12) is mounted removably on the rear part (5) of the last by engaging in a slit (10) formed in this rear part or in a component (10) secured thereto.

6. Last according to one of Claims 1 to 5, **characterized in that** the curved contact surfaces (6) of the main part (2) and of the rear part (5) of the last are fitted with a guide rib (7) and with a guide groove (8) respectively, providing guidance in the plane of displacement of these two parts one with respect to the other.

7. Last according to one of Claims 1 to 6, **characterized in that** the end regions (19) of the two branches (14) of the clip (12) are offset outwards, parallel to the respective planes of the two branches.

8. Machine for the manufacture of shoes, comprising a last according to one of Claims 1 to 7 and an external manipulator, **characterized in that** the means provided for disengaging the clip from the support and displacing the rear part with respect to the main part consist of an external manipulator (22), that is to say one independent of the main part (2) of the last, grasping the ends of the branches (14) of the clip, detaching them from the support, and then displacing the rear part (5) of the last relative to the main part (2) in a pivoting movement.

9. Machine according to Claim 8, **characterized in that** the manipulator comprises two forks (26) which, intended to grasp the end regions (19) of the two branches (14) of the clip (12), are associated with actuators (27) that enable the branches (14) to be parted and grasped in order to disengage them from the last support, the forks themselves being mounted on a support fixed on at least one arm (28) mounted to pivot about the pivot pin (29) on which the curved surface (6) where the main and rear parts of the last meet is centred.

10. Machine according to one of Claims 8 and 9, **characterized in that**, at the end of the pivoting travel, the manipulator (22) displaces the rear part of the last (5) in a translational movement in order to press it firmly against the underside of the main part (2).

11. Machine according to Claim 10, **characterized in that** the pivot pin (29) about which the arm (28) bearing the forks (26) of the manipulator (22) pivots is mounted in an elongate slot (23) which, with the aid of an actuator, allows this pivot pin, the forks and the rear part of the last to be displaced towards the underside of the main part (2) of this last at the end of the pivoting movement of the rear part (5).

## Patentansprüche

1. Leisten in mehreren Teilen für die Herstellung von Schuhen, der einen auf einen Träger (3) montierten Hauptteil (2) umfasst, der mit Vorrichtungen (4) zum Greifen ausgestattet ist, sowie einen hinteren Teil (5) hat, der im Hinblick auf den Hauptteil (2) verschiebbar montiert ist zwischen einer Stellung, in der er mit dem Hauptteil den Leisten für die Arbeitsgänge zur Herstellung des Schuhs bildet, und einer Stellung, in der der hintere Teil bezogen auf den Hauptteil verschoben ist in Richtung eines Absenkens unter den Hauptteil, wobei der hintere Teil (5) und der Hauptteil (2) aneinander stoßen auf einer kreisförmigen Fläche (6) mit horizontaler Achse, welche sich über und an der Vorderseite des Leistens befindet, **dadurch gekennzeichnet, dass**
- der hintere Teil (5) mit einer allgemein U-förmigen Einspannvorrichtung versehen ist, die elastisch verformbar ist und deren Schenkel (14) dazu bestimmt sind, am Träger (3) des Leistens verriegelt zu werden,
- Vorrichtungen vorgesehen sind, um das Ablösen der Einspannvorrichtung (12) vom Hauptteil (2) und das Verschieben des hinteren Teils (5) gegenüber dem Hauptteil (2) bis in eine abgesenkte Stellung zu gewährleisten, und umgekehrt.

2. Leisten nach Anspruch 1, **dadurch gekennzeichnet, dass** die Einspannvorrichtung aus Metall besteht.

3. Leisten nach einem der Ansprüche 1 und 2, **dadurch gekennzeichnet, dass** jeder Schenkel (14) der Einspannvorrichtung (12) mindestens ein Loch (16) hat, das zum Eingreifen mindestens eines Fingers (15) des Trägers (3) dient, wenn sich die Einspannvorrichtung (12) in verriegelter Stellung am Träger (3) befindet.

4. Leisten nach einem der Ansprüche 1 bis 3, **dadurch gekennzeichnet, dass** der zentrale Teil (13) der Einspannvorrichtung (12) einen Zentrierfinger (17) hat, der dazu dient, in ein Loch (18) des Trägers (3) einzugreifen, wenn sich der hintere Teil (5) des Leistens in verriegelter Stellung am Träger (3) befindet.

5. Leisten nach einem der Ansprüche 1 bis 4, **dadurch gekennzeichnet, dass** die Einspannvorrichtung (12) am hinteren Teil (5) des Leistens abnehmbar montiert ist durch Eingriff in einen Schlitz (10), der in diesem hinteren Teil oder in einem Teil, das mit diesem fest verbunden ist, ausgeführt ist.

6. Leisten nach einem der Ansprüche 1 bis 5, **dadurch gekennzeichnet, dass** die gebogenen Kontaktflächen (6) des Hauptteils (2) und des hinteren Teils (5) des Leistens mit einer Rippe (7) beziehungsweise mit einer Führungsrille (8) auf der Ebene versehen sind, auf der diese zwei Teile gegeneinander verschoben werden.

7. Leisten nach einem der Ansprüche 1 bis 6, **dadurch gekennzeichnet, dass** die Endbereiche (19) der zwei Schenkel (14) der Einspannvorrichtung (12) parallel zu den jeweiligen Ebenen der zwei Schenkel nach außen versetzt sind.

8. Maschine zur Herstellung von Schuhen, die einen Leisten nach einem der Ansprüche 1 bis 7 sowie einen äußeren Manipulator umfasst, **dadurch gekennzeichnet, dass** die Vorrichtungen, die vorgesehen sind, um das Ablösen der Einspannvorrichtung vom Träger und das Verschieben des hinteren Teils bezogen auf den Hauptteil zu gewährleisten, aus einem äußeren, das heißt, vom Hauptteil (2) des Leistens unabhängigen Manipulator (22) bestehen, der das Greifen der Enden der Schenkel (14) der Einspannvorrichtung, deren Trennung vom Träger und dann das Verschieben des hinteren Teils (5) des Leistens bezogen auf den Hauptteil (2) durch eine Schwenkbewegung gewährleistet.

9. Maschine nach Anspruch 8, **dadurch gekennzeichnet, dass** der Manipulator zwei Gabeln (26) umfasst, die, da sie zum Greifen der Endbereiche (19) der zwei Schenkel (14) der Einspannvorrichtung (12) bestimmt sind, mit beweglichen Teilen (27) assoziiert sind, die das Spreizen und Greifen der Schenkel (14) ermöglichen, um diese vom Träger des Leistens zu lösen, wobei die Gabeln ihrerseits an einer Auflage montiert sind, die auf mindestens einem um die Achse (29) schwenkbaren Arm (28) befestigt ist, auf welche die gebogene Stoßfläche (6) zwischen dem Hauptteil und dem hinteren Teil des Leistens zentriert ist.

10. Maschine nach einem der Ansprüche 8 und 9, **dadurch gekennzeichnet, dass** am Ende der Schwenkbahn der Manipulator (22) den hinteren Teil (5) des Leistens in einer Querbewegung verschiebt, um ihn gegen die Unterseite des Hauptteils (2) zu legen.

11. Maschine nach Anspruch 10, **dadurch gekennzeichnet, dass** die Schwenkachse (29) des Arms (28), der die Gabeln (26) des Manipulators (22) trägt, in einem Langloch (32) montiert ist, das, mittels eines Antriebteils, am Ende der Schwenkbewegung des hinteren Teils (5) das Verschieben dieser Achse, der Gabeln und des hinteren Teils des Leistens in Richtung der Unterseite des Leisten-Hauptteils (2) ermöglicht.
